# FASCICULE DE BREVET EUROPEEN

(11) **EP 1 733 819 B1**
(45) Date de publication et mention de la délivrance du brevet: **19.03.2008**
(21) Numéro de dépôt: 06300351.1
(22) Date de dépôt: 11.04.2006
(51) Int. Cl.: B21D 28/34

(54) **Poinçon de découpe de matière métallique du type tôle**
Stanzwerkzeug zum Stanzen von Blechmaterial
Cutting punch for punchig out metal sheet

(30) Priorité: 16.06.2005 FR 0551642
(43) Date de publication de la demande: 20.12.2006
(73) Titulaire: Racodon Outillage, 42350 La Talaudière (FR); Racodon, Bruno, 42000 Saint Etienne (FR)
(72) Inventeur: Racodon, Bruno, Saint-Etienne 42000 (FR)
(74) Mandataire: Dupuis, François

(56) Documents cités:
- EP-A- 1 340 559
- FR-A- 2 461 536
- FR-A- 2 472 455
- US-A- 2 237 069
- US-A- 4 543 722
- US-A- 5 727 436
- US-A- 6 116 133

## Description

L'invention se rattache au secteur technique des outils de poinçonnage et de découpage de matériaux ou plaques métalliques en tôle pour la conformation de trous et concerne un poinçon de découpe selon le préambule de la revendication 1.

On a représenté aux figures 1 et 2 l'art antérieur connu du déposant. La figure 1 représente un poinçon (1) à deux dents (1a) disposées en bout du corps cylindrique (1b) du poinçon considéré sur son pourtour annulaire périphérique selon l'enseignement du brevet FR 2461536. Les dents sont ainsi conformées avec d'un côté une rampe (1c) orientée en saillie pour en bout constituer la dent et une paroi droite (1d) verticale de jonction. On obtient ainsi entre les deux dents (1a) un profil de rampe en hélice semi-circulaire avec deux parois opposées, ce dernier étant issu de la base de la paroi verticale de la dent. Un tel poinçon permet de découper un morceau de matériau du type tôle en deux copeaux. Le problème posé demeure cependant dans les efforts effectués pour assurer les découpes, et aussi et surtout le problème de l'enlèvement des copeaux résultant, et de l'instabilité du poinçon.

On a ainsi proposé selon l'art antérieur et la figure 2 en particulier un poinçon (2) incluant trois dents (2a) disposées à 120° sur le pourtour périphérique annulaire de l'outil, avec des formes en rampe de même type que le cas précédent.

Un tel poinçon présente des inconvénients, tout d'abord dans son coût de fabrication et d'usinage qui est élevé, et puis et surtout dans l'évacuation des trois copeaux résultants qui reste souvent difficile.

La démarche du Demandeur a donc été de réfléchir à une éventuelle solution pour remédier aux inconvénients de l'art antérieur, qui reste en termes de coût de fabrication très compétitive, facile à mettre en oeuvre, et qui soit une proposition nouvelle du dégagement desdits copeaux, avec une stabilité optimum.

Le poinçon de découpe de matière métallique du type tôle selon l'invention est caractérisé en ce qu'il est conçu et aménagé dans sa partie utile avant servant à la découpe avec des saillies profilées en forme de dents disposées transversalement dans l'épaisseur du corps du poinçon et permettant de délimiter quatre zones de copeaux, et en ce que ces dents transversales et donc non radiales se trouvent disposées parallèles et de part et d'autre d'un taraudage en venant sensiblement tangenter avec ce dernier, et en ce que les quatre zones de découpe de copeaux sont disposées parallèles et en opposition deux à deux de même profil deux à deux.

Selon une caractéristique préférée, le poinçon est remarquable en ce que les dents transversales définissent sur leur flanc extérieur des zones de raccordement avec le pourtour périphérique du corps des poinçons, et en ce que entre les deux dents, est défini un raccordement curviligne profond formant berceau dont le fond vient sensiblement près ou au niveau du dernier filet du taraudage intérieur du poinçon, et en ce que des zones sont définies par les formes en berceaux situées entre les dents et le taraudage intérieur, et en ce que d'autres zones sont définies à partir des flancs extérieurs des dents, et en ce que les quatre zones sont indépendantes et permettent un découpage de la partie travaillée en quatre copeaux distincts.

Ces caractéristiques et d'autres encore ressortiront bien de la suite de la description.

Pour fixer l'objet de l'invention illustrée aux figures des dessins où :
- la figure 1 est une vue d'un poinçon à deux dents pour la découpe de matériaux avec l'obtention de deux copeaux selon l'art antérieur.
- la figure 2 est une vue d'un poinçon à trois dents pour la découpe de matériaux avec l'obtention de trois copeaux selon l'art antérieur.
- la figure 3 est une vue de face d'un poinçon à deux dents transversales selon l'invention pour la découpe de matériaux avec l'obtention de quatre copeaux.
- la figure 4 est une vue de profil du poinçon selon la figure 3.
- la figure 5 est une vue de dessus du poinçon selon la figure 3.
- la figure 6 est une seconde variante de réalisation proche de celle de la figure 4, dans une vue de côté.
- la figure 7 est une vue de face d'un poinçon à quatre dents transversales selon l'invention dans une troisième mise en oeuvre pour la découpe de matériaux avec l'obtention de quatre copeaux.
- la figure 8 est une vue de profil du poinçon selon la figure 7.
- la figure 9 est une vue semblable à la figure 9, mais avec une rotation d'un quart de tour du poinçon sur lui-même.
- la figure 10 est une vue de dessus selon la figure 7.

Afin de rendre plus concret l'objet de l'invention, on le décrit maintenant d'une manière préférée illustrée aux figures des dessins.

Le poinçon (10) illustré dans ses trois variantes de réalisation aux figures 3 et 7 présente une configuration connue particulière présente dans les deux cas.

Ce poinçon (10) comprend un corps cylindrique (10a) avec dans sa partie arrière un moletage (10b) pour faciliter la prise en main et un taraudage intérieur (10c) de réception d'un manche d'outil.

Selon l'invention, le poinçon (10) est conçu et aménagé dans sa partie utile avant servant à la découpe avec des saillies (10d) profilées en forme de dents disposées transversalement dans l'épaisseur du corps du poinçon et permettant de délimiter quatre zones de copeaux (C1-C2-C3-C4). Ces dents transversales (10d) et donc non radiales se trouvent disposées parallèles et de part et d'autre du taraudage (10c) en venant sensiblement tangenter avec lui. L'extrémité (10d1) des dents peut être chanfreinée ou biseautée pour faciliter la pénétration dans le matériau et le découpage. Ces dents transversales (10d) laissent apparaître sur leur flanc extérieur (10d2) des zones de raccordement avec le pourtour périphérique du corps des poinçons.

Entre les deux dents (10d), on obtient un raccordement (10e) curviligne profond formant berceau dont le fond vient sensiblement près ou au niveau du dernier filet du taraudage intérieur du poinçon. Le fond du berceau (10e) se trouve à niveau ou légèrement décalé en plus ou en moins par rapport à l'extrémité de raccordement des flancs extérieurs des dents avec le corps du poinçon.

On obtient ainsi quatre zones de découpe de copeaux (C1-C2-C3-C4) disposées parallèles et en opposition deux à deux de même profil deux à deux. Les zones (C1) et (C3) sont définies par les formes en berceaux situées entre les dents et le taraudage intérieur. Les zones (C2) et (C4) sont définies à partir des flancs extérieurs des dents. Ces quatre zones sont indépendantes et permettent un découpage de la partie travaillée en quatre copeaux distincts qui sont évacués très facilement. Ainsi qu'il apparaît aux dessins, les dents transversales au poinçon ont une longueur inférieure au diamètre du poinçon, mais le traversent de part en part. L'orientation des dents est donc très différente de celle de l'art antérieur.

Il y a lieu de noter que les flancs intérieurs des dents côté taraudage présentent dans leur épaisseur des dégagements en prolongement du filet de taraudage faisant apparaître des arêtes vives de découpe (10h) des copeaux.

Dans la représentation figure 3, les flancs extérieurs des dents viennent se raccorder par un effet de pente régulier avec la génératrice correspondante du corps du poinçon.

Dans la variante de la figure 7, ce raccordement s'effectue de manière légèrement différente avec la conformation de lèvres (10f) en retour constituant des dents complémentaires en extrémité parallèles aux dents dites principales (10d). Ces dents complémentaires ont une longueur moindre de par leur emplacement, et leur hauteur est faible, mais elles constituent des zones d'ancrage et de découpe complémentaire dans le matériau à découper. La présence de ces deux dents (10f) complémentaires fait apparaître avec les dents principales (10d) deux zones en berceaux complémentaires (10g). Par cette mise en forme particulière, la découpe est encore améliorée.

Selon les figures 8 à 11 des dessins, la tête du poinçon a encore été améliorée afin d'optimiser l'effort de découpe. Selon cette mise en oeuvre, les compléments apportés à la mise en oeuvre de la solution apportée à la figure 3 se situent essentiellement sur les dents transversales (10d) et les flancs extérieurs. Pour améliorer la qualité de la coupe, la partie chanfreinée supérieure de chaque dent (10d) est établie de manière particulière en étant non rectiligne et en définissant une forme en V (10d2) ouvert selon une amplitude de 170 à 175° environ avec le fond du V dans la partie centrale de la dent. Cela est obtenu par un usinage spécifique. Les dégagements (10m) issus du taraudage peuvent même déboucher dans la partie chanfreinée. Par ailleurs, des angles de dépouilles (10n) sont établis sur les flancs extérieurs des dents (10d) pour donner une configuration en cuvette et faciliter la découpe.

Le choix des trois mises en oeuvre décrites par l'invention sera dicté par les diamètres des poinçons.

La solution apportée par l'invention présente de très nombreux avantages, à savoir :
- meilleure évacuation des copeaux au nombre de quatre avec les différentes zones de dégagement réalisées ;
- coût de fabrication plus réduit que ceux générés par la pratique antérieure rappelée au préambule de la description, et temps d'usinage plus réduit;
- meilleur effort de coupe par deux ou quatre dents en sens transversal avec meilleure répartition des efforts de coupe progressifs et sans effort;
- meilleure assise de coupe par le contact et appui des dents transversales sur la pièce à découper.

## Revendications

1. Poinçon de découpe de matière métallique du type tôle, **caractérisé en ce qu**'il est conçu et aménagé dans sa partie utile avant servant à la découpe avec des saillies (10d) profilées en forme de dents disposées transversalement dans l'épaisseur du corps du poinçon et permettant de délimiter quatre zones de copeaux (C1-C2-C3-C4), et en ce que ces dents transversales (10d) et donc non radiales se trouvent disposées parallèles et de part et d'autre d'un taraudage (10c) en venant sensiblement tangenter avec ce dernier, et en ce que les quatre zones de découpe de copeaux (C1-C2-C3-C4) sont disposées parallèles et en opposition deux à deux de même profil deux à deux.

2. Poinçon selon la revendication 1, **caractérisé en ce que** les dents transversales (10d) définissent sur leur flanc extérieur (10d2) des zones de raccordement avec le pourtour périphérique du corps des poinçons, et **en ce que** entre les deux dents (10d), est défini un raccordement (10e) curviligne profond formant berceau dont le fond vient sensiblement près ou au niveau du dernier filet du taraudage intérieur du poinçon, et **en ce que** les zones (C1) et (C3) sont définies par les formes en berceaux situées entre les dents et le taraudage intérieur, et **en ce que** les zones (C2) et (C4) sont définies à partir des flancs extérieurs des dents, et **en ce que** les quatre zones sont indépendantes et permettent un découpage de la partie travaillée en quatre copeaux distincts.

3. Poinçon selon la revendication 2, **caractérisé en ce que** l'extrémité (10d1) des dents peut être chanfreinée ou biseautée pour faciliter la pénétration dans le matériau et le découpage.

4. Poinçon selon la revendication 2, **caractérisé en ce que** le fond du berceau (10e) se trouve à niveau ou légèrement décalé en plus ou en moins par rapport à l'extrémité de raccordement des flancs extérieurs des dents avec le corps du poinçon.

5. Poinçon selon la revendication 2, **caractérisé en ce que** les dents transversales (10d) au poinçon ont une longueur inférieure au diamètre du poinçon, mais le traversent de part en part.

6. Poinçon selon la revendication 2, **caractérisé en ce que** les flancs intérieurs des dents côté taraudage présentent dans leur épaisseur des dégagements en prolongement du filet de taraudage faisant apparaître des arêtes vives de découpe (10h) des copeaux.

7. Poinçon selon la revendication 2, **caractérisé en ce que** les flancs extérieurs des dents viennent se raccorder par un effet de pente régulier avec la génératrice correspondante du corps du poinçon.

8. Poinçon selon la revendication 2, **caractérisé en ce que** le raccordement des dents (10d) sur ses flancs extérieurs avec le corps du poinçon s'effectue avec la conformation de lèvres (10f) en retour constituant des dents complémentaires en extrémité parallèles aux dents (10d), et **en ce que** ces dents complémentaires constituent des zones d'ancrage et de découpe complémentaire dans le matériau à découper.

9. Poinçon selon la revendication 2, **caractérisé en ce que** la partie chanfreinée supérieure de chaque dent (10d) est établie en étant non rectiligne et en définissant une forme en V ouvert selon une amplitude de 170 à 175° environ avec le fond du V dans la partie centrale de la dent, et **en ce que** les dégagements (10m) issus du taraudage peuvent même déboucher dans la partie chanfreinée, et **en ce que** des angles de dépouilles (10n) sont établis sur les flancs extérieurs des dents (10d) pour donner une configuration en cuvette et faciliter la découpe.

## Claims

1. Punch for blanking metallic material of the plate type, **characterized in that** it is designed and arranged in its useful part for serving for the blanking with projections (10d) profiled in the form of teeth placed transversally in the thickness of the body of the punch for bounding four zones of chips (C1-C2-C3-C4), and **in that** these transverse and hence not radial teeth (10d) are arranged in parallel and on either side of a screw thread (10c), being substantially tangent thereto, and **in that** the four chip cutting zones (C1-C2-C3-C4) are placed in parallel and opposite pairs having the same profile.

2. Punch according to Claim 1, **characterized in that** the transverse teeth (10d) define on their outer side (10d2) connecting zones with the peripheral contour of the body of the punches, and **in that** between the two teeth (10d), a deep curved connection (10e) is defined forming a cradle whereof the bottom comes substantially close to or at the level of the last thread of the inside threads of the punch, and **in that** the zones (C1) and (C3) are defined by the cradle shapes located between the teeth and the inside threads, and **in that** the zones (C2) and (C4) are defined from the outer sides of the teeth, and **in that** the four zones are independent and allow a blanking of the worked part into four distinct chips.

3. Punch according to Claim 2, **characterized in that** the end (10d1) of the teeth may be chamfered or bevelled to facilitate the penetration into the material and the blanking.

4. Punch according to Claim 2, **characterized in that** the bottom of the cradle (10e) is level with or slightly offset upwards or downwards from the connecting end of the outer sides of the teeth with the body of the punch.

5. Punch according to Claim 2, **characterized in that** the transverse teeth (10d) to the punch have a length shorter than the punch diameter, but passing through it completely.

6. Punch according to Claim 2, **characterized in that** the inner sides of the teeth on the thread side have recesses in their thickness prolonging the thread and revealing the sharp edges of the blanked chips (10h).

7. Punch according to Claim 2, **characterized in that** the outer sides of the teeth are connected by a uniform slope effect with the matching generating line of the punch body.

8. Punch according to Claim 2, **characterized in that** the connection of the teeth (10d) on its outer sides with the punch body takes place with the conformation of return lips (10f) constituting complementary end teeth parallel to the teeth (10d), and **in that** these complementary teeth constitute complementary anchoring and cutting zones in the material to be blanked.

9. Punch according to Claim 2, **characterized in that** the upper chamfered part of each tooth (10d) is prepared being not straight and defining an open V shape with an amplitude of 170 to about 175° with the root of the V in the central part of the tooth, and **in that** the recesses (10m) issuing from the thread tapping may even terminate in the chamfered part, and **in that** relief angles (1 On) are prepared on the outer sides of the teeth (10d) to produce a bowl configuration and to facilitate the blanking.

## Patentansprüche

1. Stanzwerkzeug zum Stanzen von Blechmaterial, **dadurch gekennzeichnet, dass** es an seiner Vorderseite, die zum Stanzen genutzt wird, mit profilierten Vorsprüngen (10d) in Form von Zähnen konstruiert und ausgestaltet ist, die quer in dem Körper des Stanzwerkzeuges angeordnet sind, und die Abgrenzung von vier Stanzzonen (C1-C2-C3-C4) erlauben, und dass diese querverlaufenden und folglich nicht radialen Zähne (10d) parallel zu beiden Seiten eines Innengewindes (10c) angeordnet sind, das sie im wesentlichen berühren, und dass die vier Stanzzonen (C1-C2-C3-C4) parallel und paarweise gegenüberliegend mit jeweils gleichem Profil angeordnet sind.

2. Stanzwerkzeug nach Anspruch 1, **dadurch gekennzeichnet, dass** die querverlaufenden Zähne (10d) an ihren Außenflanken (10d2) Anschlusszonen mit dem äußeren Umfang des Körpers des Stanzwerkzeuges bilden, und dass zwischen den beiden Zähnen (10d) ein tiefer, kurvenförmiger Anschluss (10e) gebildet wird, der die Form eines Bogens hat, dessen Boden sich im wesentlichen in der Nähe oder im Bereich des letzten Gewindeganges des Innengewindes des Stanzwerkzeuges befindet, und dass die Zonen (C1) und (C3) durch Bogenformen gebildet werden, die sich zwischen den Zähnen und dem Innengewinde befinden, und dass die Zonen (C2) und (C4) über Außenflanken der Zähne gebildet werden, und dass die vier Zonen unabhängig voneinander sind und ein Stanzen des bearbeiteten Teils in vier verschiedene Teile erlauben.

3. Stanzwerkzeug nach Anspruch 2, **dadurch gekennzeichnet, dass** das Ende (10d1) der Zähne abgefast oder abgeschrägt sein kann, um das Eindringen in das Material und das Stanzen zu erleichtern.

4. Stanzwerkzeug nach Anspruch 2, **dadurch gekennzeichnet, dass** sich der Boden des Bogens (10e) im Bereich des Endes des Anschlusses der Außenflanken der Zähne an dem Körper des Stanzwerkzeuges oder mehr oder weniger leicht versetzt zu dem Anschluss der Außenflanken der Zähne an dem Körper des Stanzwerkzeuges befindet.

5. Stanzwerkzeug nach Anspruch 2, **dadurch gekennzeichnet, dass** die zu dem Stanzwerkzeug querverlaufenden Zähne (10d) eine Länge besitzen, die geringer ist als der Durchmesser des Stanzwerkzeuges, die aber von einer Seite des Stanzwerkzeuges zur anderen verlaufen.

6. Stanzwerkzeug nach Anspruch 2, **dadurch gekennzeichnet, dass** die Innenflanken der Zähne auf der Gewindeseite in ihrer Tiefe Öffnungen in der Verlängerung des Gewindeganges besitzen, die die scharfen Kanten zum Stanzen (10h) erscheinen lassen.

7. Stanzwerkzeug nach Anspruch 2, **dadurch gekennzeichnet, dass** sich die Außenflanken der Zähne durch einen Effekt der regelmäßigen Neigung mit der entsprechenden Mantellinie des Körpers des Stanzwerkzeuges verbinden.

8. Stanzwerkzeug nach Anspruch 2, **dadurch gekennzeichnet, dass** der Anschluss der Zähne (10d) an ihren Außenflanken an den Körper des Stanzwerkzeuges durch Ausbildung von Lippen (10f) nach hinten erfolgt, die zusätzliche Zähne am Ende parallel zu den Zähnen (10d) bilden, und dass die zusätzlichen Zähne zusätzliche Verankerungszonen und Stanzzonen in dem zu stanzenden Material bilden.

9. Stanzwerkzeug nach Anspruch 2, **dadurch gekennzeichnet, dass** der abgefaste, obere Abschnitt eines jeden Zahnes (10d) nicht gerade ist und ein offenes V bildet entsprechend einem Öffnungswinkel von ungefähr 170 bis 175°, wobei sich der Boden des V in dem Mittelteil des Zahnes befindet, und dass die Öffnungen (10m) aus dem Gewinde selbst in den abgeschrägten Teil münden können, und dass sich Freiwinkel (10n) an den Außenflanken der Zähne (10d) befinden, die eine Muldenform ergeben und das Stanzen erleichtern.
